# FASCICULE DE BREVET EUROPEEN

(11) **EP 0 653 808 B1**
(45) Date de publication et mention de la délivrance du brevet: **16.07.1997**
(21) Numéro de dépôt: 94402363.9
(22) Date de dépôt: 20.10.1994
(51) Int. Cl.: H01R 13/187

(54) **Contact électrique femelle du type douille**
Elektrischer Hülsenkontakt vom Buchsentyp
Female electric contact of sleeve type

(30) Priorité: 22.10.1993 FR 9312637
(43) Date de publication de la demande: 17.05.1995
(73) Titulaire: FRAMATOME CONNECTORS INTERNATIONAL, 92400 Courbevoie, Paris (FR)
(72) Inventeur: Le Gall, Jean-François, F-78170 La Celle Saint-Cloud (FR)
(74) Mandataire: Gorrée, Jean-Michel

(56) Documents cités:
- EP-A- 0 213 312
- CH-A- 569 369
- US-A- 4 534 603

## Description

La présente invention concerne des perfectionnements apportés aux contacts électriques femelles du type douille, tels que définis au préambule de la revendication 1.

Un tel contact est décrit dans le document U.S. 4 534 603. L'inconvénient de ce contact connu réside dans l'insuffisance de résistance mécanique de la cage, les lames à extrémités physiquement indépendantes étant relativement fragiles ; en particulier, lors du retrait d'un contact mâle hors de la cage, une lame peut être entraînée avec le contact mâle en raison d'une friction trop élevée et être pliée.

Le brevet U.S. 4 572 606 décrit un agencement de contact femelle du type douille comportant un corps tubulaire renfermant une pluralité de lames élastiques réparties le long de la périphérie intérieure du corps et maintenues cintrées radialement vers l'intérieur dans leurs zones centrales ; ces lames sont solidarisées au corps à leur extrémité arrière et constituent ainsi un élément de contact virtuellement en forme de cage, tandis que les extrémités antérieures de ces lames sont libres de jouer longitudinalement.

Les documents DE 35 31 845 et EP 0 213 312 décrivent un agencement de contact femelle du type douille dans lequel plusieurs lames de contact constituent une cage monobloc emprisonnée à libre coulissement à l'intérieur du corps tubulaire du contact et retenue axialement avec jeu par deux butées : lors de l'introduction du contact mâle associé, la cage est repoussée contre la butée arrière et est bloquée par celle-ci, tandis que le jeu axial autorise l'expansion axiale de la cage en direction de l'avant.

L'inconvénient présenté par ces contacts femelles connus est dû au fait que les lames en appui sur le contact mâle associé sont, en raison de leur solidarisation au corps tubulaire à leur extrémité postérieure, libre de s'expanser longitudinalement uniquement en direction de l'avant, c'est-à-dire dans le sens inverse du sens d'introduction du contact mâle.

Si une anomalie survient lors du mouvement relatif d'accouplement (par exemple mauvaise introduction de la broche, corps étranger interposé entre une lame et la broche du contact mâle), une ou plusieurs lames peuvent être soumises à un effort élevé dirigé vers l'arrière et, étant dans l'impossibilité de s'expanser correctement vers l'avant, elles risquent de subir une déformation longitudinale irréversible (pliage) entraînant la détérioration du contact femelle.

En outre, en raison même du fait que l'expansion s'effectue à contresens du déplacement du contact mâle, la force d'insertion n'est pas constante et conserve une valeur trop élevée qui n'est pas contrôlable.

Enfin, le montage flottant de la cage, dans le cas du contact des documents DE 35 31 845, et EP 0 213 312, a pour inconvénient supplémentaire l'impossibilité de contrôler de façon précise la localisation de ladite cage lors de l'introduction du contact mâle. La cage est en effet d'abord repoussée et comprimée en appui contre la butée postérieure ; ensuite seulement l'expansion axiale de la cage s'effectue en direction de l'avant, ce qui rend encore plus aléatoire, voire impossible, le maintient d'une force d'insertion constante et faible au cours de l'accouplement.

Le brevet US 3 120 989 montre un agencement de contact femelle du type douille dans lequel une lame cintrée de contact, associée à un corps tubulaire, est solidarisée par son extrémité antérieure audit corps au voisinage de l'orifice d'entrée de celui-ci, tandis que son extrémité postérieure reste libre de jouer longitudinalement. Toutefois, dans ce contact connu, la lame déformable reste unique et le contact présente alors les inconvénients inhérents à ce type d'agencement (nombre réduit des zones de contact avec le contact mâle, surface de contact réduite, dissymétrie des efforts d'appui sur le contact mâle, ...). En outre, les moyens mis en oeuvre pour retenir la lame dans la douille nécessitent des usinages (anneaux associés à la lame, gorge creusée dans la douille) qui sont dispendieux en temps et en argent et qui ne peuvent convenir lorsqu'une fabrication quelque peu économique est recherchée.

L'invention a donc essentiellement pour but de remédier aux divers inconvénients ci-dessus exposés présentés par les contacts femelles du type douille connus à ce jour et de proposer un agencement perfectionné pour un tel contact électrique femelle du type douille qui donne mieux satisfaction aux diverses exigences de la pratique, notamment pour ce qui concerne l'obtention d'une force d'insertion aussi constante et aussi faible que possible.

A cet effet, il est proposé un contact du type douille tel que défini plus haut au préambule qui, étant agencé conformément à l'invention, se caractérise essentiellement comme exposé dans la partie caractérisante de la revendication 1.

Grâce à cet agencement, l'expansion de la cage constituée par les lames de contact s'effectue dans le sens même de l'introduction du contact mâle associé. De la sorte, on est assuré qu'aucun effort parasite vient, en situation normale, perturber la force d'appui élastique de chaque lame sur le contact mâle tout au long de la course d'introduction de celui-ci. L'effort d'insertion, lors de l'introduction du contact mâle dans le contact femelle, est, dans ces conditions, maintenu aussi constant et aussi faible que possible, tandis que la multiplicité des lames agencées en cage assure d'un appui radial symétrique et d'un nombre de zones d'appui et d'une surface d'appui appropriés pour une conduction électrique optimale. En cas d'anomalie, une composante de force supplémentaire générée par un frottement accru entre une lame et le contact mâle conserve le même sens coïncidant avec le sens d'introduction du contact mâle et, malgré un accroissement de l'effort d'insertion, il ne peut pas en résulter un endommagement de la lame et une détérioration du contact femelle.

Il est avantageux que les lames et les bagues antérieure et postérieure constituent une pièce unique monobloc qui peut notamment, de façon avantageuse, être obtenue à partir d'une feuille métallique découpée, puis roulée sur elle-même ; la fabrication d'une telle pièce est simple et peu coûteuse.

Il est très avantageux que la bague antérieure soit solidarisée au corps tubulaire par sertissage sur l'orifice d'entrée de celui-ci ; dans un exemple de réalisation intéressant, l'orifice d'entrée du corps tubulaire présente un évasement ouvert vers l'extérieur, la bague antérieure présente un évasement ouvert vers l'avant qui est de forme complémentaire de celle de l'évasement du corps tubulaire pour prendre appui contre celui-ci, et le bord antérieur de l'orifice d'entrée est replié pour s'étendre radialement devant le bord avant de la bague antérieure et retenir ladite bague. On obtient ainsi un montage simple et réalisable avec des outillages courants.

L'invention sera mieux comprise à la lecture de la description détaillée qui suit de certains modes de réalisation donnés uniquement à titre d'exemples non limitatifs. Dans cette description, on se réfère au dessin annexé sur lequel :
- la figure 1 est une vue schématique de côté, en coupe, d'un contact femelle du type douille avec une seule lame de contact agencé conformément à l'état de la technique ; et
- la figure 2 est une vue schématique de côté, en coupe, d'un contact femelle à plusieurs lames de contact formant cage, agencé selon l'invention.

En se référant tout d'abord à la figure 1 qui montre schématiquement un agencement de contact femelle connu conformément au brevet US 3 120 989, un contact électrique femelle de type douille, désigné dans son ensemble par la référence A, comprend un corps 1 muni à sa partie arrière d'un organe 2 ou queue approprié pour son raccordement, par exemple par soudage, avec un circuit électrique, notamment un fil électrique (non montré).

Dans sa partie avant, le corps 1 est évidé pour définir un logement 3, ouvert à l'avant par un orifice d'entrée 4, qui est conformé et dimensionné pour recevoir un contact électrique mâle du type broche (non montré). Dans l'exemple représenté, le logement 3 est cylindrique de révolution.

Une lame de contact 5 déformable élastiquement et s'étendant sensiblement longitudinalement et latéralement est disposée à l'intérieur du logement 3. Cette lame est solidaire, à son extrémité antérieure, d'un anneau 6 présentant un évidement de diamètre au moins égal à celui du contact mâle associé, lequel anneau 6 est logé et retenu coaxialement dans une gorge annulaire 7 creusée dans la face interne du corps 1 en arrière et au voisinage de l'orifice d'entrée 4. En arrière de son extrémité antérieure, la lame 5 est incurvée longitudinalement avec une convexité tournée radialement vers l'axe central du logement 3. L'extrémité arrière 8 de la lame 5 est libre et, lors de l'introduction ou du retrait du contact mâle (non montré), elle peut se déplacer longitudinalement en fonction de la déformation radiale imprimée par le contact mâle à la partie convexe de la lame.

Dans un contact femelle ainsi agencé, la lame élastiquement déformable unique exerce un effort d'appui sur un seul côté du contact mâle en cours d'introduction et la dissymétrie radiale de cet effort ne favorise nullement une réduction maximale de l'effort d'insertion. Par ailleurs, la surface de contact réduite de cette lame unique sur le contact mâle n'est pas favorable à l'obtention d'une continuité électrique de bonne qualité.

La figure 2 (sur laquelle les mêmes références numériques sont conservées pour désigner des organes identiques à ceux de la figure 1) montre un contact femelle B agencé conformément à l'invention avec plusieurs lames déformables 5 qui sont disposées selon un cylindre et dont les extrémités antérieures sont réunies par une bague antérieure 9, l'ensemble ainsi formé constituant virtuellement une cage. Dans cet agencement, le bord annulaire du corps qui définit l'orifice d'entrée 4 est évasé vers l'extérieur et la bague antérieure 9 est, elle aussi, au moins en partie conformée avec un évasement ouvert vers l'avant qui est complémentaire de celui de l'orifice 4 du corps. Cette disposition facilite le montage des lames sur le corps 1 du fait que la bague 9, qui épouse le contour axial et circonférentiel de l'orifice 4 du logement, recouvre la partie évasée de celui-ci et s'applique contre ladite partie évasée. Une saillie périphérique 10 d'étendue axiale entourant l'orifice 4 est rabattue sur le bord libre de la bague 9 et le recouvre (bouterollage) : la bague 9 est ainsi coincée axialement entre la partie évasée du corps et le bord rabattu de l'orifice d'entrée.

En outre, les extrémités postérieures des lames 5 sont, elles aussi, réunies par une bague postérieure 13. La bague peut présenter toute forme souhaitée et sa dimension transversale est telle qu'elle puisse glisser librement, en direction longitudinale, à l'intérieur du logement 3. Ainsi constituée, la cage 12 peut subir une expansion longitudinale libre dans le sens d'introduction du contact mâle. La cage 12 peut être fabriquée par une opération de découpage-roulage. C'est une pièce qui est mécaniquement résistante et dont la configuration procure, d'une part, un effort d'insertion aussi constant et aussi faible que possible lors de l'introduction du contact mâle et, d'autre part, un appui symétrique et d'aire importante sur le contact mâle conduisant à une bonne continuité électrique.

## Revendications

1. Contact électrique femelle du type douille, comprenant un corps tubulaire (1) définissant un logement (3) muni d'un orifice d'entrée antérieur (4) pour recevoir un contact électrique mâle du type broche et plusieurs lames de contact (6) déformables élastiquement qui sont incurvées radialement vers l'intérieur et qui s'étendent sensiblement longitudinalement en étant réparties selon un cylindre pour constituer une cage, lesdites lames (5) étant solidarisées au corps du côté de leur extrémité antérieure, les extrémités antérieures des lames étant réunies entre elles par une bague antérieure (9) qui épouse le contour du logement (3) au voisinage de l'orifice d'entrée (4) de celui-ci et qui est solidarisée à celui-ci,
caractérisé en ce que les extrémités postérieures des lames en outre sont réunies entre elles par une bague postérieure (13) qui possède une dimension transversale moindre que celle du logement (3) et qui est libre de débattre en direction longitudinale à l'intérieur du logement, et en ce que ce sont les zones centrales respectives des lames qui sont incurvées radialement vers l'intérieur.

2. Contact électrique selon la revendication 1, caractérisé en ce que les lames (5) et les bagues antérieure et postérieure (13) constituent une pièce unique monobloc (11, 12), notamment obtenue à partir d'une feuille métallique découpée, puis roulée sur elle-même.

3. Contact électrique selon l'une quelconque des revendications 1 et 2, caractérisé en ce que la bague antérieure (9) est solidarisée au corps tubulaire (1) par sertissage sur l'orifice d'entrée (4) de celui-ci.

4. Contact électrique selon la revendication 3, caractérisé en ce que l'orifice d'entrée (4) du corps tubulaire (1) présente un évasement ouvert vers l'extérieur, en ce que la bague antérieure présente un évasement ouvert vers l'avant de forme complémentaire de celle de l'évasement du corps tubulaire pour prendre appui contre celui-ci, et en ce que le bord antérieur (10) de l'orifice d'entrée est replié pour s'étendre radialement devant le bord avant de la bague antérieure et retenir ladite bague.

## Claims

1. A female electrical contact of the socket type comprising a tubular body (1) defining a housing (3) provided with a front inlet orifice (4) for receiving a male electrical contact of the pin type, and a plurality of elastically deformable contact springs (5) which are curved radially inwards and which extend substantially longitudinally, being distributed in a cylinder to constitute a cage, said springs (5) being secured to the body adjacent to their front ends, the front ends of the springs being connected to one another by a front ring (9) which fits over the outline of the housing (3) in the vicinity of its inlet orifice (4) and is secured thereto,
characterized in that the rear ends of the springs are also connected to one another by means of a rear ring (13) whose transverse size is smaller than that of the housing (3) and which is free to move longitudinally inside the housing, and in that it is the respective central zones of the springs which are curved radially inwards.

2. An electrical contact according to claim 1,
characterized in that the springs (5) and the front and rear rings (9, 13) constitute a single part (11, 12), in particular obtained by cutting out metal sheet and then rolling it up.

3. An electrical contact according to anyone of claims 1 and 2, characterized in that the front ring (9) is secured to the tubular body (1) by crimping to the inlet orifice (4) thereof.

4. An electrical contact according to claim 3,
characterized in that the inlet orifice (4) of the tubular body (1) has a flare that is open towards the outside, in that the front ring has a flare that is open towards the front and that is complementary in shape to the flare of the tubular body so as to bear thereagainst, and in that the front edge (10) of the inlet orifice is folded over to extend radially in front of the front edge of the front ring and thus retain said ring.

## Patentansprüche

1. Elektrischer Buchsenkontakt vom Hülsentyp mit einem röhrenförmigen Körper (1), der eine Aufnahme (3) begrenzt, die mit einer vorderen Eingangsöffnung (4) versehen ist, um einen elektrischen Steckkontakt vom Stifttyp und mehrere elastisch verformbare Kontaktlamellen (6) aufzunehmen, die radial nach innen gebogen sind und sich im wesentlichen in Längsrichtung erstrecken, wobei sie gemäß eines Zylinders verteilt angeordnet sind, um einen Käfig zu bilden, wobei die Lamellen (5) auf der Seite ihres vorderen Endes mit dem Körper verbunden sind, und wobei die vorderen Seiten der Lamellen untereinander durch einen vorderen Ring (9) verbunden sind, der der Kontur der Aufnahme (3) in der Nähe der Eingangsöffnung (4) folgt und der mit dieser verbunden ist,
dadurch gekennzeichnet, daß die hinteren Enden der Lamellen darüber hinaus untereinander durch einen hinteren Ring (13) verbunden sind, der eine geringere Querabmessung als die Aufnahme (3) besitzt und der frei ist, sich im Inneren der Aufnahme in Längsrichtung zu bewegen, und dadurch, daß es die jeweiligen Mittelbereiche der Lamellen sind, die radial nach innen gebogen sind.

2. Elektrischer Kontakt nach Anspruch 1, dadurch gekennzeichnet, daß die Lamellen (5) und der vordere und der hintere Ring (13) ein einziges Teil aus einem Stück (11, 12) bilden, das insbesondere von einem gestanzten metallischen Blatt ausgehend, das dann auf sich selbst rundgebogen wurde, erhalten worden ist.

3. Elektrischer Kontakt nach Anspruch 1 und 2, dadurch gekennzeichnet, daß der vordere Ring (9) mit dem röhrenförmigen Körper (1) durch Klemmen auf die Eingangsöffnung (4) verbunden ist.

4. Elektrischer Kontakt nach Anspruch 3, dadurch gekennzeichnet, daß die Eingangsöffnung (4) des röhrenförmigen Körpers (1) eine nach außen geöffnete trichterförmige Erweiterung aufweist, und daß der vordere Ring eine nach vorne geöffnete trichterförmige Erweiterung von komplementärer Form zu der der trichterförmigen Erweiterung des röhrenförmigen Körpers aufweist, um sich gegen diesen abzustützen und dadurch, daß der vordere Rand (10) der Eingangsöffnung umgebogen ist, um sich radial vor der vorderen Kante des vorderen Streifens zu erstrecken und diesen Ring zurückzuhalten.
